# EUROPÄISCHE PATENTSCHRIFT

(11) **EP 3 392 396 B1**
(45) Veröffentlichungstag und Bekanntmachung des Hinweises auf die Patenterteilung: **26.02.2020**
(21) Anmeldenummer: 18160230.1
(22) Anmeldetag: 06.03.2018
(51) Int. Cl.: D06F 58/20

(54) **TROMMELWÄSCHETROCKNER MIT RAUMLUFTTROCKNUNGSFUNKTION**
DRUM DRYER WITH ROOM AIR DRYING FUNCTION
SÉCHOIR À TAMBOUR AVEC FONCTION DE SÉCHAGE DE L'AIR DANS LA CHAMBRE

(30) Priorität: 06.04.2017 CH 4682017
(43) Veröffentlichungstag der Anmeldung: 24.10.2018
(73) Patentinhaber: V-Zug AG, 6300 Zug (CH)
(72) Erfinder: Etterlin, Matthias, 8910 Affoltern am Albis (CH)
(74) Vertreter: Sutter, Kurt

(56) Entgegenhaltungen:
- EP-A1- 2 684 994
- JP-A- 2007 319 458

## Beschreibung

### Gebiet der Erfindung

Die Erfindung betrifft einen Trockner mit einer Trocknungskammer zur Aufnahme von zu trocknenden Gegenständen, einer Steuerung, und einer Wärmepumpe mit Verdampfer, Kondensator, Drossel und Kompressor. Weiter umfasst der Trockner einen Prozessluftkanal zur Zuführung von mittels der Wärmepumpe getrockneter Prozessluft in die Trocknungskammer und zur Abführung von Prozessluft aus der Trocknungskammer in einem Trocknungskammerbetrieb. Ebenfalls weist der Trockner einen Abluftkanal zum Abführen von mittels der Wärmepumpe getrockneter Prozessluft in einen Raum auf, in welchem der Trockner angeordnet ist, und einen Zuluftkanal zur Zuführung von Prozessluft aus dem Raum zur Wärmepumpe in einem Raumlufttrocknungsbetrieb.

### Hintergrund

Bei Trommelwäschetrocknern werden Kleidungsstücke in eine Trommel gegeben, damit diesen die Feuchtigkeit entzogen wird. Durch die Trommelbewegungen und durch den starken Prozessluftstrom können die Kleidungsstücke strapaziert werden. Als Alternative dazu ist es deshalb auch bekannt, Kleidungsstücke in einem geschlossenen Raum an Wäscheleinen aufzuhängen und die Raumluft mit einem Raumlufttrocknungsgerät zu trocknen bzw. trocken zu halten. Durch ein im Raumlufttrocknungsgerät angeordnetes Gebläse können die im Raum aufgehängten Kleidungsstücke auch direkt mit der trockenen Luft angeblasen werden. Im Vergleich zu den Trommelwäschetrocknern werden die im Raum aufgehängten Kleidungsstücke schonender, aber langsamer getrocknet.

Ebenfalls sind Trommelwäschetrockner bekannt, die zusätzlich eine Raumlufttrocknungsfunktion aufweisen.

EP 2 684 994 zeigt einen Wäschetrockner mit einer Trocknungskammer und einer Raumlufttrocknungsfunktion. Der Wäschetrockner weist einen Aussparungsbereich auf, in welchen ein erster Adapter und ein zweiter Adapter einsetzbar sind. Mit dem ersten Adapter wird ein Umluftbetrieb zur Trocknung von Wäsche in der Trocknungskammer gewährleistet, während beim Einsatz des zweiten Adapters die Raumluft getrocknet werden kann.

JP 2007 319458 zeigt einen Waschtrockner, welcher einen Trocknungskammerbetrieb und einen Raumlufttrocknungsbetrieb umfasst. Eine Steuerung bewegt Luftklappen zwischen einer ersten und einer zweiten Position, um die Luft im Trocknungskammerbetrieb durch die Trommel und im Raumlufttrocknungsbetrieb in den Raum zu führen.

### Darstellung der Erfindung

Es ist die Aufgabe der vorliegenden Erfindung, einen einfach benutzbaren Trockner, insbesondere einen Trommeltrockner, mit Raumlufttrocknungsfunktion bereitzustellen. Diese Aufgabe wird gelöst durch einen Trockner nach Anspruch 1.

Demgemäss umfasst der Trockner
- eine Trocknungskammer zur Aufnahme von zu trocknenden Gegenständen,
- eine Wärmepumpe mit einem Verdampfer, einem Kondensator, einer Drossel und einem Kompressor,
- einen Prozessluftkanal zur Zuführung von mittels der Wärmepumpe getrockneter Prozessluft in die Trocknungskammer und zur Abführung von Prozessluft aus der Trocknungskammer in einem Trocknungskammerbetrieb,
- einen Abluftkanal zum Abführen von mittels der Wärmepumpe getrockneter Prozessluft in einen Raum, in welchem der Trockner angeordnet ist, und einen Zuluftkanal zur Zuführung von Prozessluft aus dem Raum zur Wärmepumpe in einem Raumlufttrocknungsbetrieb,
- eine Steuerung.

Der Trockner weist mindestens ein von der Steuerung steuerbares Umschaltmittel auf, wobei die Steuerung dazu ausgestaltet ist, den Trockner durch Ansteuerung des mindestens einen Umschaltmittels zwischen dem Trocknungskammerbetrieb und dem Raumlufttrocknungsbetrieb umzuschalten.

Die Begriffe Prozessluftkanal, Abluftkanal und Zuluftkanal sind funktional zu verstehen. Ein einzelner Kanal kann beispielsweise die Funktion des Prozessluftkanals und des Zuluftkanals gleichzeitig übernehmen.

Die Umschaltung zwischen dem Trocknungskammerbetrieb und dem Raumlufttrocknungsbetrieb mittels der Steuerung hat den Vorteil, dass die Handhabung des Geräts benutzerfreundlicher ist. Beispielsweise kann die Steuerung aufgrund eines Hinweises des Benutzers oder aufgrund eines Messerwertes den Betriebsmodus umschalten. Ein Umschalten kann auch in Abwesenheit des Benutzers möglich sein.

Mit Vorteil handelt es sich beim Trocknungskammerbetrieb um einen Umluftbetrieb. Damit ist gemeint, dass stets dieselbe Prozessluft mittels der Wärmepumpe getrocknet und durch die Trocknungskammer geblasen wird, und keine Prozessluft in den Raum abgegeben wird.

Bei einer bevorzugten Ausführungsform ist die Drossel mittels der Steuerung zumindest zwischen einem ersten Strömungswiderstand und einem zweiten Strömungswiderstand umschaltbar. Die Steuerung ist dabei derart ausgestaltet, dass die Drossel im Trocknungskammerbetrieb zumindest mehrheitlich, insbesondere vollständig, den ersten Strömungswiderstand und im Raumlufttrocknungsbetrieb zumindest mehrheitlich, insbesondere vollständig, den zweiten Strömungswiderstand aufweist. Insbesondere kann die Drossel mindestens zwei umschaltbare Kapillaren aufweisen oder ein verstellbares Expansionsventil sein. Unter einem verstellbaren Expansionsventil ist gemeint, dass der Strömungswiderstand verstellbar ist. Bei der Drossel handelt es sich um ein Umschaltmittel.

Durch die Umschaltung der Drossel kann der Trockner an die im Raumlufttrocknungsbetrieb und im Trocknungskammerbetrieb unterschiedlich vorherrschenden Bedingungen der Prozessluft angepasst werden. Im Trocknungskammerbetrieb ist ein relativ kleines Prozessluftvolumen vorhanden. Diejenige Prozessluft, welche mittels dem Kondensator und allenfalls mittels einem weiteren Heizelement aufgeheizt und in die Trocknungskammer geblasen wird, kühlt sich, infolge der vergleichsweise kurzen Strecke bis zum Trommelaustritt, relativ gering ab und strömt deshalb mit noch relativ hoher Temperatur durch den Verdampfer. Im Gegensatz dazu verweilt die Prozessluft beim Raumlufttrocknungsbetrieb relativ lange im Raum, sodass die durch den Verdampfer strömende Prozessluft Raumtemperatur aufweist und daher nicht sonderlich warm ist. Die im Raumlufttrocknungsbetrieb und im Trocknungskammerbetrieb unterschiedlich vorherrschenden Prozesslufttemperaturen führen zu einem unterschiedlichen Temperaturgefälle am Verdampfer beziehungsweise zu sich ändernden Wärmeströmen und beeinflussen damit den Betrieb der Wärmepumpe.

Bei der Wärmepumpe wird für einen effizienten Betrieb beabsichtigt, das Kältemittel durch die am Verdampfer zugeführte Wärme vollständig zu verdampfen und geringfügig über die Verdampfungstemperatur zu erwärmen. Damit diese Bedingungen trotz den unterschiedlichen Prozesslufteigenschaften in den beiden Betriebsmodi erreicht werden können, werden an der Drossel je nach Betriebsmodus unterschiedliche Strömungswiderstände eingestellt.

Mit Vorteil weist der Trockner mindestens eine Strömungsweiche zur Lenkung der Prozessluft auf, welche mittels der Steuerung zumindest zwischen einer ersten Schaltposition und einer zweiten Schaltposition umschaltbar ist. Dabei ist die Strömungsweiche während des Trocknungskammerbetriebs zumindest mehrheitlich in der ersten Schaltposition und während des Raumlufttrocknungsbetriebs zumindest mehrheitlich in der zweiten Schaltposition geschaltet. Insbesondere sind sämtliche im Trockner angeordnete Strömungsweichen mittels der Steuerung umschaltbar. Bei der Strömungsweiche handelt es sich um ein Umschaltmittel.

Mit anderen Worten ist beispielsweise vorgesehen, dass während des Raumlufttrocknungsbetriebs und während des Trocknungskammerbetriebs die Prozessluft einem anderen Strömungspfad folgt. Handelt es sich beim Trocknungskammerbetrieb beispielsweise um einen Umluftbetrieb, so verlässt die Prozessluft den Trockner dabei nicht, während im Raumlufttrocknungsbetrieb stets neue Luft aus dem Raum angesogen und an den Raum abgeführt wird. Wird zwischen dem Trocknungskammerbetrieb und dem Raumlufttrocknungsbetrieb umgeschaltet, so stellt die Steuerung die Strömungsweichen um, sodass die Prozessluft dem Betriebsmodus entsprechend strömt. Auf diese Weise braucht der Benutzer bei der Umschaltung des Betriebsmodus nicht irgendwelche Strömungsklappen zu betätigen, sondern die Steuerung kann die Umschaltung automatisch vornehmen.

Im Weiteren ist die Steuerung derart ausgestaltet, dass der Trockner vom Trocknungskammerbetrieb mittels der Steuerung in den Raumlufttrocknungsbetrieb umschaltbar ist, wobei
- die Umschaltung in den Raumlufttrocknungsbetrieb nach Beendigung des Trocknungskammertriebs erfolgt, insbesondere wobei die Umschaltung erfolgt, sobald ein im Trocknungskammerbetrieb gemessener Feuchtegrad der zu trocknenden Gegenstände einen Trocknungskammerfeuchteschwellwert erreicht oder sobald eine vorgegebene Trocknungszeit verstrichen ist, insbesondere wobei der Trockner Mittel zum Messen des Feuchtegrades, insbesondere Elektroden zur Messung eines Widerstandes oder ein Feuchtesensor zur Messung der Luftfeuchtigkeit, aufweist und/oder
- die Umschaltung in den Raumlufttrocknungsbetrieb erfolgt, sobald eine gemessene Raumluftfeuchtigkeit einen ersten Raumluftfeuchteschwellwert erreicht, insbesondere wobei der erste Raumluftfeuchteschwellwert im Bereich von 50% bis 90% relative Luftfeuchte liegt, und/oder
   die Steuerung ist derart ausgestaltet, dass der Trockner vom Raumlufttrocknungsbetrieb mittels der Steuerung in den Trommeltrocknungsbetrieb umschaltbar ist, sobald eine gemessene Raumluftfeuchtigkeit einen zweiten Raumluftfeuchteschwellwert erreicht, insbesondere wobei der zweite Raumluftfeuchteschwellwert im Bereich von 60% bis 80% oder im Bereich von 40% bis 70% relative Luftfeuchte liegt.

Regelmässig ist erwünscht, dass bestimmte Kleidungsstücke in der Trocknungskammer getrocknet werden sollen, während andere Kleidungsstücke, welche weniger strapazierfähig sind, bevorzugt an Wäscheleinen aufgehängt und im Raum getrocknet werden sollen. Durch die automatische Umschaltung vom Trocknungskammerbetrieb in den Raumlufttrocknungsbetrieb lässt sich dies für den Benutzer einfacher bewerkstelligen. Zu Beginn füllt er einen Teil der Kleidungsstücke in die Trocknungskammer und hängt die übrigen Kleidungsstücke im Raum auf. Anschliessend löst er den Trocknungsvorgang aus und kann den Raum verlassen. Der Trockner beginnt mit dem Trocknungskammerbetrieb. Sobald die Kleidungsstücke in der Trocknungskammer genügend trocken sind, stellt der Trockner automatisch auf den Raumlufttrocknungsbetrieb um. So können sowohl die Kleidungsstücke in der Trocknungskammer, als auch die Kleidungsstücke im Raum getrocknet werden, ohne dass der Benutzer hierfür anwesend sein muss. Im Weiteren ist es beispielsweise auch möglich, dass der Trocknungskammerbetrieb unterbrochen und in den Raumlufttrocknungsbetrieb umgeschaltet wird, sobald die Raumluftfeuchtigkeit zu hoch ist. Dadurch wird die Luftfeuchtigkeit im Raum abgesenkt, sodass beispielsweise eine Schimmelbildung im Raum verhindert werden kann. Im Weiteren kann in einem ersten Schritt der Raumlufttrocknungsbetrieb durchgeführt werden, wobei nach dessen Beendigung in den Trocknungskammerbetrieb umgeschaltet wird.

Der Feuchtegrad der zu trocknenden Gegenstände kann beispielsweise ermittelt werden, indem die elektrische Leitfähigkeit der zu trocknenden Gegenstände gemessen wird oder indem die Luftfeuchtigkeit der Prozessluft in der Trocknungskammer oder nach Austritt aus der Trocknungskammer gemessen wird.

Im Weiteren ist die Steuerung derart ausgestaltet, dass bei Beendigung des Trocknungskammerbetriebs und beim Umschalten in den Raumlufttrocknungsbetrieb eine Bewegung der Trocknungskammer, insbesondere eine Trommelbewegung, gestoppt oder reduziert wird.

Mit Vorteil kann eine Raumluftfeuchtigkeit überwacht werden, sodass bei Überschreitung eines bestimmten Raumluftfeuchtigkeitsschwellwertes der Trockner vorübergehend in den Raumlufttrocknungsbetrieb umschaltet, und später den Trocknungskammerbetrieb fortsetzt.

In einer bevorzugten Ausführungsform wird bei der Umschaltung vom Trocknungskammerbetrieb in den Raumlufttrocknungsbetrieb mindestens eine Strömungsweiche umgeschaltet.

Im Weiteren ist jeweils eine Strömungsweiche derart angeordnet, dass eine Prozessluftströmung durch die Trocknungskammer verhinderbar ist, und/oder in Strömungsrichtung jeweils unmittelbar vor oder nach einem Einlass in die Trocknungskammer und/oder unmittelbar bei einem Trocknerlufteinlass und/oder unmittelbar bei einem Trocknerluftauslass angeordnet ist. Über den Trocknerlufteinlass wird Prozessluft aus dem Raum dem Trockner zugeführt und über den Trocknerluftauslass wird Prozessluft aus dem Trockner in den Raum abgeführt. Dass beispielsweise die Strömungsweiche "unmittelbar" vor dem Einlass angeordnet ist, bedeutet, dass zwischen der Strömungsweiche und dem Einlass keine weiteren Komponenten angeordnet sind, ausser dem Strömungskanal selbst.

Mit Vorteil weist der Trockner zur Reinigung der Prozessluft einen Hauptfilter auf, wobei der Hauptfilter derart angeordnet und ausgestaltet ist, dass er sowohl im Trocknungskammerbetrieb als auch im Raumlufttrocknungsbetrieb von der Prozessluft durchströmt ist und sowohl im Trocknungskammerbetrieb als auch im Raumlufttrocknungsbetrieb in Strömungsrichtung vor dem Verdampfer und vor dem Kondensator angeordnet ist.

Diese Anordnung hat einerseits den Vorteil, dass nur ein einziger Hauptfilter benötigt wird, um die Prozessluft in beiden Betriebsmodi filtern zu können. Andererseits ist der Hauptfilter in beiden Betriebsmodi in Strömungsrichtung vor dem Verdampfer und vor dem Kondensator angeordnet. Damit wird eine Verschmutzung dieser beiden Komponenten verhindert. Dies bedeutet im Raumlufttrocknungsbetrieb, dass die aus dem Raum in den Trockner eintretende Prozessluft vor dem Durchströmen des Verdampfers und des Kondensators gefiltert wird. Im Trocknungskammerbetrieb wird die Prozessluft in der Trocknungskammer, insbesondere durch die Aufnahme von Flusen, verschmutzt. Somit ist der Hauptfilter derart angeordnet, dass die Prozessluft im Trocknungskammerbetrieb nach Austritt aus der Trocknungskammer zuerst gefiltert wird, bevor sie durch den Verdampfer und Kondensator strömt.

Im Weiteren ist die Steuerung derart ausgestaltet, dass der Raumlufttrocknungsbetrieb mittels der Steuerung abschaltbar oder nicht einschaltbar ist, sobald eine mittels einer Messvorrichtung gemessene Prozesslufttemperatur oder Prozessluftfeuchte oder eine Temperatur des Kältemittels oder ein Druck des Kältemittels einen Schwellwert erreicht, insbesondere unterschritten hat. Insbesondere ist die Messvorrichtung derart angeordnet und ausgestaltet, dass die Prozesslufttemperatur in Strömungsrichtung vor dem Verdampfer und/oder im Verdampfer messbar ist.

Insbesondere ist der Schwellwert derart festgelegt, dass eine Vereisung des Verdampfers verhinderbar ist oder eine vorgegebene maximale Eisdicke am Verdampfer unterschritten bleibt.

Je nach Raumtemperatur und Feuchtigkeit kann der Verdampfer relativ rasch vereisen. Um eine zu starke Vereisung zu verhindern oder um eine Vereisung vollständig zu verhindern, wird der Trocknungsprozess überwacht, beispielsweise durch Messung der Temperatur oder der Feuchte der Prozessluft oder der Temperatur oder des Drucks des Kältemittels. Anhand einer oder mehrerer dieser Messwerte entscheidet die Steuerung über den (Weiter-)Betrieb bzw. das Einleiten der Verdampfer-Abtauung.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 einen Trockner mit einem Trocknerlufteinlass und mit einem Trocknerluftauslass an der Vorderseite,
Fig. 2 einen Trockner mit einem Trocknerlufteinlass an der Rückseite und einem Trocknerluftauslass an der Vorderseite,
Fig. 3 einen Trockner mit einem Trocknerlufteinlass an der Vorderseite und einem Trocknerluftauslass an der Rückseite, und
Fig. 4 einen Trockner mit nahe zueinander angeordneten Trocknerlufteinlass und Trocknerluftauslass an der Vorderseite.

### Wege zur Ausführung der Erfindung

In Fig. 1 ist ein erfindungsgemässer Trockner schematisch dargestellt. Er weist ein Aussengehäuse 1 mit einer Frontseite 2a und mit einer Rückseite 2b auf. Weiter umfasst der Trockner eine Trocknungskammer 3, Prozessluftkanäle 3a, Mittel 3b zum Messen des Feuchtegrades der zu trocknenden Wäsche, eine Wärmepumpe mit einem Verdampfer 4, einem Kondensator 5, einem Kompressor 6 und einer Drossel 7. Die Prozessluft wird mittels einem Gebläse 8 gefördert, mittels Strömungsweichen 9, 10, 11 in die gewünschten Strömungsrichtungen gelenkt und mittels dem Hauptfilter 12 gefiltert. Die Strömungsweichen 9, 10, 11 werden dabei über die Steuerung 13 geschaltet und sind als Absperrventile ausgestaltet.

Mit dem Trockner können zu trocknende Gegenstände, insbesondere Kleider, sowohl in der Trocknungskammer 3, welche als Trommel ausgestaltet sein kann, als auch im Raum, in welchem der Trockner angeordnet ist, getrocknet werden. Für diese beiden Möglichkeiten weist der Trockner zwei unterschiedliche Betriebsmodi, einen Trocknungskammerbetrieb und einen Raumlufttrocknungsbetrieb, auf. Diese werden nun anhand der Fig. 1 im Einzelnen beschrieben.

Beim Trocknungskammerbetrieb handelt es sich um einen Umluftbetrieb. Die Prozessluft strömt in einem Kreislauf mehrfach durch die Trocknungskammer 3 und wird nicht mit der Umgebung ausgetauscht. Die aus der Trocknungskammer 3 austretende Prozessluft strömt durch den Hauptfilter 12 und wird dabei insbesondere von Flusen befreit. Anschliessend strömt die Prozessluft durch den Verdampfer 4 und wird dadurch abgekühlt und entfeuchtet. Die getrocknete Prozessluft wird am Kondensator 5 wieder erwärmt und gelangt zurück in die Trocknungskammer 3. Im Trocknungskammerbetrieb sind die Strömungsweichen 9 und 10 geschlossen und die Strömungsweiche 11 ist offen.

Im Raumlufttrocknungsbetrieb sind die Strömungsweichen 9 und 10 offen, während die Strömungsweiche 11 geschlossen ist. Luft wird aus dem Raum angesogen und gelangt über den Trocknerlufteinlass 14 und den Zuluftkanal 15 in den Trockner. Die Luft strömt durch den Hauptfilter 12, den Verdampfer 4, den Kondensator 5 und strömt über den Abluftkanal 16 und den Trocknerluftauslass 17 zurück in den Raum.

Ein Wäschetrockner dieser Art zeichnet sich durch verschiedene Eigenschaften auf, welche im Folgenden näher beschrieben werden.

Der Trocknerlufteinlass 14 und der Trocknerluftauslass 17 sind an der Frontseite 2a angeordnet. Dadurch gestaltet sich der Luftaustausch mit dem Raum besonders einfach. Insbesondere kann die austretende Prozessluft direkt auf die im Raum aufgehängten Kleidungsstücke geblasen werden. Der Trocknerlufteinlass 14 und der Trocknerluftauslass 17 sind an der Frontseite 2a möglichst weit voneinander beabstandet, sodass die durch den Trocknerluftauslass 17 austretende trockene Luft nicht durch den Trocknerlufteinlass 14 sofort wieder in den Trockner eintritt. Ein Kurzschluss der Prozessluft wird dadurch vermieden.

Der Trocknerlufteinlass 14 ist relativ nahe am Verdampfer 4 angeordnet. Dadurch erwärmt sich die Prozessluft im Raumlufttrocknungsbetrieb zwischen dem Trocknerlufteinlass 14 und dem Verdampfer 4 durch die Betriebswärme des Trockners nur sehr geringfügig, sodass die Prozessluft durch den Verdampfer 4 nicht unnötig stark gekühlt werden muss.

Die Drossel 7 ist als eine umschaltbare Drossel ausgestaltet. Hierfür weist sie zwei parallel verlaufende, unterschiedlich lange Kapillaren 7a und 7b auf. Die längere Kapillare 7a weist einen grösseren Strömungswiderstand auf, als die kürzere Kapillare 7b. Über ein Dreiwegeventil 7c, welches durch die Steuerung 13 gesteuert wird, kann die Drossel 7 umgeschaltet werden.

Im Raumluftbetrieb weist die Prozessluft Raumtemperatur auf, d.h. sie strömt mit niedriger Temperatur durch den Verdampfer 4. Im Trocknungskammerbetrieb strömt die Prozessluft aus der Trocknungskammer 3 direkt zum Verdampfer 4 und ist dabei noch warm. Durch die Umschaltung der Drossel 7 kann der Kältemittelkreislauf den am Verdampfer 4 unterschiedlich vorherrschenden Prozesslufttemperaturen und somit den unterschiedlich vorherrschenden Temperaturgefällen angepasst werden. Denn in beiden Fällen wird für einen effizienten Betrieb der Wärmepumpe beabsichtigt, dass das Kältemittel am Verdampfer 4 vollständig verdampft und geringfügig über die Verdampfungstemperatur erwärmt wird.

Der Hauptfilter 12 ist in Strömungsrichtung unmittelbar vor dem Verdampfer 4 und vor dem Kondensator 5 angeordnet. Dadurch werden der Verdampfer 4 und der Kondensator 5 nicht oder nur geringfügig von der Prozessluft verschmutzt. Der Hauptfilter 12 ist derart angeordnet, dass die Prozessluft sowohl im Trocknungskammerbetrieb als auch im Raumlufttrocknungsbetrieb zuerst durch den Hauptfilter 12 strömt, bevor die Prozessluft am Verdampfer 4 und am Kondensator 5 vorbeiströmt. In beiden Betriebsmodi kann derselbe Hauptfilter 12 verwendet werden.

In Strömungsrichtung unmittelbar vor dem Verdampfer 4 ist eine Messvorrichtung 18 angeordnet, welche mit der Steuerung 13 verbunden ist. Mit der Messvorrichtung 18 kann zum einen die Prozessluftfeuchtigkeit gemessen werden. Befindet sich der Trockner beispielsweise im Trocknungskammerbetrieb und sinkt die Prozessluftfeuchtigkeit unter einen bestimmten Schwellwert, so kann der Trocknungskammerbetrieb abgeschaltet oder es kann in den Raumlufttrocknungsbetrieb umgeschaltet werden.

Im Weiteren kann mit der Messvorrichtung 18 auch die Prozesslufttemperatur und/oder die Prozessluftfeuchtigkeit gemessen werden. Sinkt die Prozesslufttemperatur und/oder die Prozessluftfeuchtigkeit beispielsweise während des Raumlufttrocknungsbetriebs unter einen bestimmten Schwellwert, so wird der Raumlufttrocknungsbetrieb abgeschaltet, damit der Verdampfer nicht vereist oder damit das Eis, welches sich am Verdampfer gebildet hat abgetaut werden kann.

In den Fig. 2 bis 4 werden weitere Ausführungsformen des Trockners mit einem geringeren Detaillierungsgrad als in Fig. 1 dargestellt. Es werden nicht mehr alle Komponenten dargestellt. Die Unterschiede zur Ausführungsform aus Fig. 1 werden im Folgenden beschrieben.

In Fig. 2 ist der Trocknerlufteinlass 14 an der Rückseite 2b des Trockners und der Trocknerluftauslass 17 an der Vorderseite 2a angeordnet. Dadurch sind der Trocknerlufteinlass 14 und der Trocknerluftauslass 17 noch weiter voneinander beabstandet, sodass möglichst keine durch den Trocknerluftauslass 17 in den Raum austretende Prozessluft durch den Trocknerlufteinlass 14 sofort wieder in den Trockner gelangt.

Im Raumlufttrocknungsbetrieb sind die Strömungsweichen 9 und 10 offen und die Strömungsweiche 11 ist geschlossen. Im Trocknungskammerbetrieb sind die Strömungsweichen 9 und 10 geschlossen und die Strömungsweiche 11 ist offen. Der Prozessluftstrom strömt somit sowohl im Trocknungskammerbetrieb als auch im Raumlufttrocknungsbetrieb durch die Trocknungskammer 3. Dadurch sind die im Vergleich mit einem Trockner ohne Raumlufttrocknungsfunktion notwendigen Geräteanpassungen geringfügig, weil der gesamte Strömungspfad zwischen dem Eintritt in die Trocknungskammer 3 und dem Gebläse 8 in beiden Betriebsmodi identisch ist.

In der Ausführung nach Fig. 3 sind der Trocknerlufteinlass 14 an der Vorderseite 2a und der Trocknerluftauslass 17 an der Rückseite 2b angeordnet. Wie in der Ausführung nach Fig. 2 sind der Trocknerlufteinlass 14 und der Trocknerluftauslass 17 möglichst weit voneinander beabstandet. Im Vergleich zur Ausführung nach Fig. 2 besteht ein Vorteil darin, dass die durch den Trocknerlufteinlass 14 in den Trockner eintretende Prozessluft sofort durch den Verdampfer 4 geführt wird und sich vor dem Verdampfer 4 durch die Betriebswärme des Trockners nicht zu stark erwärmt.

In Fig. 4 ist ein Trockner dargestellt, bei welchem der Trocknerlufteinlass 14, der Trocknerluftauslass 17 und die Strömungsweichen 9 und 10 relativ nahe zueinander angeordnet sind. Durch diese Anordnung soll erreicht werden, dass bei der Umschaltung zwischen Raumlufttrocknungsbetrieb und Trocknungskammerbetrieb in Bezug auf die Lenkung des Prozessluftstroms lediglich die Strömungsweichen 9 und 10 betätigt werden müssen. Die nahe zueinander angeordneten Strömungsweichen 9 und 10 können bevorzugt über einen gemeinsamen Mechanismus betätigt werden.

Bemerkungen:
- Der Trockner kann eine Abtauvorrichtung aufweisen, um den Verdampfer von Eis zu befreien, welches insbesondere während des Raumlufttrocknungsbetriebs entsteht.
- Der Trockner kann für jeden Betriebsmodus, d.h. sowohl für den Raumlufttrocknungsbetrieb, als auch für den Trocknungskammerbetrieb, unterschiedliche Betriebsprogramme aufweisen, mit welchen die zu trocknenden Gegenstände, beispielsweise in unterschiedlichen Zeitdauern oder bei unterschiedlichem Stromverbrauch, getrocknet werden. Beispielsweise kann der Kompressor auf unterschiedlichen Leistungsstufen betrieben werden.
- Bei der Wärmepumpe kann ein Zusatzwärmetauscher angeordnet sein, welcher zusätzlich zum Kondensator 5 Wärmeenergie aus dem Kältemittel aus dem Trockner abführt. Dadurch kann der Trocknungsprozess effizienter und schneller ausgestaltet sein.
- Die Drossel 7 kann als Expansionsventil ausgestaltet sein, mit welchem der Drosselwiderstand je nach Betriebsmodus unterschiedlich eingestellt werden kann.
- Mit Vorteil können am Trocknerlufteinlass 14 und am Trocknerluftauslass 17 Luftführungsvorrichtungen, beispielsweise Schläuche, angeordnet sein, mit welchen die Luft von einem bestimmten Ort im Raum abgesogen oder an einen bestimmten Ort im Raum hingeführt werden kann.
- Zur Verbesserung der Luftqualität kann im Trockner ein Aktivkohlefilter angeordnet sein oder es kann eine Photokatalyse durchgeführt werden. Mittels einer Duftpatrone kann der Prozessluft ein gewünschter Duft zugesetzt werden.
- Im Weiteren kann auch ein Betriebsmodus vorgesehen sein, bei welchem die Prozessluft wie im Raumlufttrocknungsbetrieb geführt wird, aber mit zusätzlicher Feuchtigkeit versehen werden kann, damit die im Raum aufgehängten Kleidungsstücke entknittert werden können.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Trockner, insbesondere Trommeltrockner, umfassend
- eine Trocknungskammer (3) zur Aufnahme von zu trocknenden Gegenständen,
- eine Wärmepumpe (4-7) mit einem Verdampfer (4), einem Kondensator (5), einer Drossel (7) und einem Kompressor (6),
- einen Prozessluftkanal (3a) zur Zuführung von mittels der Wärmepumpe (4-7) getrockneter Prozessluft in die Trocknungskammer (3) und zur Abführung von Prozessluft aus der Trocknungskammer (3) in einem Trocknungskammerbetrieb,
- einen Abluftkanal (16) zum Abführen von mittels der Wärmepumpe getrockneter Prozessluft in einen Raum, in welchem der Trockner angeordnet ist, und einen Zuluftkanal (15) zur Zuführung von Prozessluft aus dem Raum zur Wärmepumpe (4-7) in einem Raumlufttrocknungsbetrieb,
- eine Steuerung (13),
- ein von der Steuerung (13) steuerbares Umschaltmittel (7, 9-11),
wobei die Steuerung (13) dazu ausgestaltet ist, den Trockner durch Ansteuerung des mindestens einen Umschaltmittels (7, 9-11) zwischen dem Trocknungskammerbetrieb und dem Raumlufttrocknungsbetrieb umzuschalten,
**dadurch gekennzeichnet, dass** die Steuerung (13) derart ausgestaltet ist, dass der Trockner vom Trocknungskammerbetrieb mittels der Steuerung (13) automatisch in den Raumlufttrocknungsbetrieb umschaltbar ist, wobei
- die Umschaltung in den Raumlufttrocknungsbetrieb nach Beendigung des Trocknungskammerbetriebs erfolgt sobald ein im Trocknungskammerbetrieb gemessener Feuchtegrad der zu trocknenden Gegenstände einen Trocknungskammerfeuchteschwellwert erreicht, insbesondere unterschreitet, oder sobald eine vorgegebene Trocknungszeit verstrichen ist, und/oder
- die Umschaltung in den Raumlufttrocknungsbetrieb erfolgt, sobald eine gemessene Raumluftfeuchtigkeit einen ersten Raumluftfeuchteschwellwert erreicht,
und/oder
dass die Steuerung (13) derart ausgestaltet ist, dass der Trockner vom Raumlufttrocknungsbetrieb mittels der Steuerung (13) in den Trommeltrocknungsbetrieb umschaltbar ist, sobald eine gemessene Raumluftfeuchtigkeit einen zweiten Raumluftfeuchteschwellwert erreicht.

2. Trockner nach Anspruch 1, wobei der Trocknungskammerbetrieb ein Umluftbetrieb ist.

3. Trockner nach einem der vorangehenden Ansprüche, wobei die Drossel (7) mittels der Steuerung (13) zumindest zwischen einem ersten Strömungswiderstand und einem zweiten Strömungswiderstand umschaltbar ist und die Steuerung (13) derart ausgestaltet ist, dass die Drossel (7) im Trocknungskammerbetrieb zumindest mehrheitlich den ersten Strömungswiderstand und im Raumlufttrocknungsbetrieb zumindest mehrheitlich den zweiten Strömungswiderstand aufweist,
insbesondere wobei die Drossel (7) mindestens zwei umschaltbare Kapillaren (7a, 7b) aufweist oder ein verstellbares Expansionsventil ist.

4. Trockner nach einem der vorangehenden Ansprüche, wobei der Trockner Mittel zum Messen des Feuchtegrades, insbesondere Elektroden zur Messung eines Widerstandes oder ein Feuchtesensor zur Messung der Luftfeuchtigkeit, aufweist und/oder
- die Umschaltung in den Raumlufttrocknungsbetrieb erfolgt, sobald eine gemessene Raumluftfeuchtigkeit einen ersten Raumluftfeuchteschwellwert überschreitet, insbesondere wobei der erste Raumluftfeuchteschwellwert im Bereich von 50% bis 90% relative Luftfeuchte liegt,
und/oder
wobei die Steuerung (13) derart ausgestaltet ist, dass der Trockner vom Raumlufttrocknungsbetrieb mittels der Steuerung (13) in den Trommeltrocknungsbetrieb umschaltbar ist, sobald eine gemessene Raumluftfeuchtigkeit einen zweiten Raumluftfeuchteschwellwert unterschreitet, insbesondere wobei der zweite Raumluftfeuchteschwellwert im Bereich von 60% bis 80% oder im Bereich von 40% bis 70% relative Luftfeuchte liegt.

5. Trockner nach einem der vorangehenden Ansprüche, wobei der Trockner mindestens eine Strömungsweiche (9-11) zur Lenkung der Prozessluft aufweist, welche mittels der Steuerung (13) zumindest zwischen einer ersten Schaltposition und einer zweiten Schaltposition umschaltbar ist, derart, dass die Strömungsweiche (9-11) während des Trocknungskammerbetriebs zumindest mehrheitlich in der ersten Schaltposition und während des Raumlufttrocknungsbetriebs zumindest mehrheitlich in der zweiten Schaltposition geschaltet ist,
insbesondere wobei sämtliche im Trockner angeordnete Strömungsweichen (9-11) mittels der Steuerung (13) umschaltbar sind.

6. Trockner nach Anspruch 5, wobei die Steuerung (13) derart ausgestaltet ist, dass bei der Umschaltung vom Trocknungskammerbetrieb in den Raumlufttrocknungsbetrieb die mindestens eine Strömungsweiche (9-11) umgeschaltet wird.

7. Trockner nach einem der Ansprüche 5 bis 6,
wobei die mindestens eine Strömungsweiche (9-11) derart angeordnet ist, dass eine Prozessluftströmung durch die Trocknungskammer verhinderbar ist, und/oder
wobei jeweils eine Strömungsweiche (9-11) in Strömungsrichtung unmittelbar vor oder nach einem Einlass in die Trocknungskammer (3) und/oder unmittelbar bei einem Trocknerlufteinlass (14) und/oder unmittelbar bei einem Trocknerluftauslass (17) angeordnet ist, und/oder
wobei eine Strömungsweiche (9-11)
in Richtung einer Prozessluftströmung nach dem Kondensator und vor dem Verdampfer angeordnet ist.

8. Trockner nach einem der vorangehenden Ansprüche, wobei der Trockner einen Hauptfilter (12) zur Reinigung der Prozessluft aufweist, wobei der Hauptfilter (12) derart angeordnet und ausgestaltet ist, dass er sowohl im Trocknungskammerbetrieb als auch im Raumlufttrocknungsbetrieb von der Prozessluft durchströmt ist und sowohl im Trocknungskammerbetrieb als auch im Raumlufttrocknungsbetrieb in Strömungsrichtung vor dem Verdampfer (4) und vor dem Kondensator (5) angeordnet ist.

9. Trockner nach einem der vorangehenden Ansprüche, wobei die Steuerung (13) derart ausgestaltet ist, dass der Raumlufttrocknungsbetrieb mittels der Steuerung (13) abschaltbar oder nicht einschaltbar ist, und/oder ein Abtaubetrieb einschaltbar ist,
sobald eine mittels einer Messvorrichtung (18) gemessene Prozesslufttemperatur und/oder Prozessluftfeuchte und/oder eine Temperatur des Kältemittels und/oder ein Druck des Kältemittels einen Schwellwert erreicht, insbesondere unterschritten, hat,
insbesondere wobei die Messvorrichtung (18) derart angeordnet und ausgestaltet ist, dass die Prozesslufttemperatur und/oder die Prozessluftfeuchte in Strömungsrichtung vor dem Verdampfer (4) messbar ist.

10. Trockner nach Anspruch 9, wobei der Schwellwert derart festgelegt ist, dass eine Vereisung des Verdampfers (4) verhinderbar ist oder eine vorgegebene maximale Eisdicke am Verdampfer unterschritten bleibt.

## Claims

1. Dryer, in particular drum dryer, comprising
- a drying chamber (3) for receiving objects to be dried,
- a heat pump (4-7) with an evaporator (4), a condenser (5), a throttle (7) and a compressor (6),
- a process air duct (3a) for feeding process air dried by the heat pump (4-7) into the drying chamber (3) and for discharging process air from the drying chamber (3) in a drying chamber operation mode,
- an exhaust air duct (16) for discharging process air dried by the heat pump into a room in which the dryer is arranged, and a supply air duct (15) for supplying process air from the room to the heat pump (4-7) in a room air drying operation mode,
- a controller (13),
- switching means (7, 9-11) controllable by the controller (13),
wherein the controller (13) is designed to switch the dryer between the drying chamber operation mode and the room air drying operation mode by controlling the at least one switching means (7, 9-11),
**characterized in that** the controller (13) is designed such that the dryer can be switched automatically from the drying chamber operation mode to the room air drying operation mode, wherein
- the switch to the room air drying mode after termination of the drying chamber operation mode takes place as soon as a degree of moisture of the objects to be dried, measured during the drying chamber operation mode, reaches a drying chamber moisture threshold value, in particular falls below it, or as soon as a predetermined drying time has elapsed, and/or
- the switch to the room air drying mode takes place as soon as a measured room air humidity reaches a first room air humidity threshold value,
and/or
**in that** the controller (13) is designed such that the dryer can be switched by the controller from the room air drying operation mode (13) to the drum drying operation mode as soon as a measured room air humidity reaches a second room air humidity threshold value.

2. Dryer according to claim 1, wherein the drying chamber operation mode is a circulating air operation mode.

3. Dryer according to one of the preceding claims, wherein the throttle (7) can be switched by the controller (13) at least between a first flow resistance and a second flow resistance and the controller (13) is designed such that the throttle (7) has mostly the first flow resistance in the drying chamber operation mode and mostly the second flow resistance in the room air drying operation mode,
in particular wherein the throttle (7) has at least two switchable capillaries (7a, 7b) or is an adjustable expansion valve.

4. Dryer according to one of the preceding claims, wherein the dryer has means for measuring the degree of moisture, in particular electrodes for measuring a resistance or a moisture sensor for measuring the air humidity, and/or
- the switch to the room air drying mode takes place as soon as a measured room air humidity exceeds a first room air humidity threshold value, in particular wherein the first room air humidity threshold value is in the range of 50% to 90% relative humidity,
and/or
wherein the controller (13) is designed such that the dryer can be switched by the controller (13) from the room air drying operation mode into the drum drying operation mode as soon as a measured room air humidity falls below a second room air humidity threshold value, in particular wherein the second room air humidity threshold value lies in the range from 60% to 80% or in the range from 40% to 70% relative humidity.

5. Dryer according to one of the preceding claims, wherein the dryer comprises at least one flow switch (9-11) for directing the process air, which can be switched by the controller (13) at least between a first switching position and a second switching position such that the flow switch (9-11) is switched mostly in the first switching position during the drying chamber operation mode and at mostly in the second switching position during the room air drying operation mode,
in particular wherein all flow switches (9-11) arranged in the dryer can be switched the controller (13) .

6. Dryer according to claim 5, wherein the controller (13) is designed such that the at least one flow switch (9-11) is switched if switching from the drying chamber operation mode to the room air drying operation mode.

7. Dryer according to one of the claims 5 to 6,
wherein the at least one flow switch (9-11) is arranged such that a process air flow through the drying chamber can be prevented, and/or
wherein a flow switch (9-11) is arranged in the direction of flow directly before or after an inlet into the drying chamber (3) and/or directly at a dryer air inlet (14) and/or directly at a dryer air outlet (17), and/or
wherein a flow switch (9-11)
is arranged in the direction of a process air flow after the condenser and before the evaporator.

8. Dryer according to one of the preceding claims, wherein the dryer has a main filter (12) for cleaning the process air, wherein the main filter (12) is arranged and designed such that the process air flows through it both in the drying chamber operation mode and in the room air drying operation mode and it is arranged both in the drying chamber operation mode and in the room air drying operation mode in the flow direction before the evaporator (4) and after the condenser (5).

9. Dryer according to one of the preceding claims, wherein the controller (13) is designed such that the room air drying operation mode can be switched off or cannot be switched on by the controller (13), and/or a defrosting operation can be switched on,
as soon as a process air temperature and/or a process air humidity and/or a temperature of the refrigerant and/or a pressure of the refrigerant, measured by a measuring device (18), reaches a threshold value, in particular has fallen below it,
in particular wherein the measuring device (18) is arranged and designed such that the process air temperature and/or the process air humidity can be measured before the evaporator (4) in the flow direction.

10. Dryer according to claim 9, wherein the threshold value is determined in such a way that icing of the evaporator (4) can be prevented or a predetermined maximum ice thickness at the evaporator is not reached.

## Revendications

1. Séchoir, en particulier séchoir à tambour, comprenant
- une chambre de séchage (3) pour la réception d'objets à sécher,
- une pompe à chaleur (4-7) avec un évaporateur (4), un condensateur (5), un étranglement (7) et un compresseur (6),
- un canal d'air de processus (3a) pour l'amenée d'air de processus séché au moyen de la pompe à chaleur (4-7) dans la chambre de séchage (3) et pour l'évacuation d'air de processus de la chambre de séchage (3) dans un mode de chambre de séchage,
- un canal d'air vicié (16) pour l'évacuation d'air de processus séché au moyen de la pompe à chaleur dans un espace, dans lequel le séchoir est agencé, et un canal d'air entrant (15) pour l'amenée d'air de processus de l'espace vers la pompe à chaleur (4-7) dans un mode de séchage d'air ambiant,
- une commande (13),
- un moyen de commutation (7, 9-11) pouvant être commandé par la commande (13),
dans lequel la commande (13) est configurée afin de commuter le séchoir par pilotage de l'au moins un moyen de commutation (7, 9-11) entre le mode de chambre de séchage et le mode de séchage d'air ambiant,
**caractérisé en ce que** la commande (13) est configurée de telle manière que le séchoir puisse être commuté au moyen de la commande (13) automatiquement du mode de chambre de séchage dans le mode de séchage d'air ambiant, dans lequel
- la commutation dans le mode de séchage d'air ambiant est effectuée à la fin du mode de chambre de séchage dès qu'un degré d'humidité mesuré dans le mode de chambre de séchage des objets à sécher atteint une valeur seuil d'humidité de chambre de séchage, en particulier tombe en dessous, ou dès qu'un temps de séchage prescrit est écoulé, et/ou
- la commutation dans le mode de séchage d'air ambiant est effectuée dès qu'une humidité de l'air ambiant mesurée atteint une première valeur seuil d'humidité de l'air ambiant,
et/ou
**que** la commande (13) est configurée de telle manière que le séchoir puisse être commuté au moyen de la commande (13) du mode de séchage d'air ambiant dans le mode de séchage de tambour dès qu'une humidité de l'air ambiant mesurée atteint une seconde valeur seuil d'humidité de l'air ambiant.

2. Séchoir selon la revendication 1, dans lequel le mode de chambre de séchage est un mode d'air de circulation.

3. Séchoir selon l'une des revendications précédentes, dans lequel l'étranglement (7) peut être commuté au moyen de la commande (13) au moins entre une première résistance à l'écoulement et une seconde résistance à l'écoulement et la commande (13) est configurée de telle manière que l'étranglement (7) présente dans le mode de chambre de séchage au moins majoritairement la première résistance à l'écoulement et dans le mode de séchage d'air ambiant au moins majoritairement la seconde résistance à l'écoulement, en particulier dans lequel l'étranglement (7) présente au moins deux capillaires (7a, 7b) pouvant être commutés ou est une soupape de détente réglable.

4. Séchoir selon l'une des revendications précédentes, dans lequel le séchoir présente un moyen pour la mesure du degré d'humidité, en particulier des électrodes pour la mesure d'une résistance ou un capteur d'humidité pour la mesure de l'humidité de l'air et/ou
- la commutation dans le mode de séchage d'air ambiant est effectuée dès qu'une humidité de l'air ambiant mesurée dépasse une première valeur seuil d'humidité de l'air ambiant, en particulier dans lequel la première valeur seuil d'humidité de l'air ambiant se trouve dans la plage de 50 % à 90 % d'humidité de l'air relative,
et/ou
dans lequel la commande (13) est configurée de telle manière que le séchoir puisse être commuté au moyen de la commande (13) du mode de séchage d'air ambiant dans le mode de séchage de tambour dès qu'une humidité de l'air ambiant mesurée tombe en dessous d'une seconde valeur seuil d'humidité de l'air ambiant, en particulier dans lequel la seconde valeur seuil d'humidité de l'air ambiant se trouve dans la plage de 60 % à 80 % ou dans la plage de 40 % à 70 % d'humidité de l'air relative.

5. Séchoir selon l'une des revendications précédentes, dans lequel le séchoir présente au moins un déviateur d'écoulement (9-11) pour la direction de l'air de processus, lequel peut être commuté au moyen de la commande (13) au moins entre une première position de commutation et une seconde position de commutation de telle manière que le déviateur d'écoulement (9-11) soit commuté pendant le mode de chambre de séchage au moins majoritairement dans la première position de commutation et pendant le mode de séchage d'air ambiant au moins majoritairement dans la seconde position de commutation, en particulier dans lequel tous les déviateurs d'écoulement (9-11) agencés dans le séchoir peuvent être commutés au moyen de la commande (13).

6. Séchoir selon la revendication 5, dans lequel la commande (13) est configurée de telle manière que lors de la commutation du mode de chambre de séchage dans le mode de séchage d'air ambiant, l'au moins un déviateur d'écoulement (9-11) soit commuté.

7. Séchoir selon l'une des revendications 5 à 6,
dans lequel l'au moins un déviateur d'écoulement (9-11) est agencé de telle manière qu'un écoulement d'air de processus à travers la chambre de séchage puisse être empêché, et/ou
dans lequel respectivement un déviateur d'écoulement (9-11) est agencé dans le sens d'écoulement directement avant ou après une entrée dans la chambre de séchage (3) et/ou directement près d'une entrée d'air de séchoir (14) et/ou directement près d'une sortie d'air de séchoir (17), et/ou dans lequel un déviateur d'écoulement (9-11) est agencé dans le sens d'un écoulement d'air de processus après le condensateur et avant l'évaporateur.

8. Séchoir selon l'une des revendications précédentes, dans lequel le séchoir présente un filtre principal (12) pour le nettoyage de l'air de processus, dans lequel le filtre principal (12) est agencé et configuré de telle manière qu'il soit traversé non seulement dans le mode de chambre de séchage mais aussi dans le mode de séchage d'air ambiant par l'air de processus et soit agencé non seulement dans le mode de chambre de séchage mais aussi dans le mode de séchage d'air ambiant dans le sens d'écoulement avant l'évaporateur (4) et avant le condensateur (5).

9. Séchoir selon l'une des revendications précédentes, dans lequel la commande (13) est configurée de telle manière que le mode de séchage d'air ambiant puisse être désactivé ou ne pas être activé au moyen de la commande (13), et/ou un mode de dégivrage puisse être activé, dès qu'une température de l'air de processus mesurée au moyen d'un dispositif de mesure (18) et/ou une humidité de l'air de processus et/ou une température du réfrigérant et/ou une pression du réfrigérant a atteint une valeur seuil, en particulier est tombée en dessous, en particulier dans lequel le dispositif de mesure (18) est agencé et configuré de telle manière que la température de l'air de processus et/ou l'humidité de l'air de processus puisse être mesurée dans le sens d'écoulement avant l'évaporateur (4).

10. Séchoir selon la revendication 9, dans lequel la valeur seuil est fixée de telle manière qu'un givrage de l'évaporateur (4) puisse être empêché ou une épaisseur de glace maximale prescrite au niveau de l'évaporateur reste non atteinte.
